# FASCICULE DE BREVET EUROPEEN

(11) **EP 2 411 603 B1**
(45) Date de publication et mention de la délivrance du brevet: **03.09.2014**
(21) Numéro de dépôt: 10710865.6
(22) Date de dépôt: 25.02.2010
(51) Int. Cl.: E04H 4/00, E04H 4/14, A63B 69/12

(54) **PISCINE HORS-SOL COMPACTE ET POLYVALENTE, POUR LA PRATIQUE DE LA NAGE STATIONNAIRE.**
KOMPAKTES UND POLYVALENTES OBERIRDISCHES SCHWIMMBECKEN FÜR DAS STATIONÄRE SCHWIMMEN
COMPACT AND POLYVALENT ABOVE-GROUND SWIMMING POLL FOR STATIONARY SWIMMING

(30) Priorité: 23.03.2009 FR 0901334
(43) Date de publication de la demande: 01.02.2012
(73) Titulaire: Mayaud, Christophe, 84700 Sorgues (FR)
(72) Inventeur: Mayaud, Christophe, 84700 Sorgues (FR)
(74) Mandataire: Marek, Pierre
(86) Numéro de dépôt international: PCT/FR2010/000175
(87) Numéro de publication internationale: WO 2010/109086

(56) Documents cités:
- US-A- 3 648 300
- US-A- 3 859 673
- US-A- 5 787 519

## Description

La présente invention concerne une piscine hors-sol compacte et polyvalente, destinée à la pratique de la nage stationnaire, à des fins de loisirs (détente, jeux d'eau, ....), ou d'entraînement à la compétition, ou d'entretien et de remise en forme, ou de rééducation, ou de thérapie, etc.

Plus précisément, l'invention se rapporte à une micro-piscine hors-sol compacte, apte à être transportée et déplacée à l'aide d'engins ou matériels courants et légers, et qui peut-être utilisée aussi bien en extérieur qu'en intérieur, par exemple dans une maison ou dans un appartement, avec un faible volume d'eau (par exemple de l'ordre de 5 m3 pour un bassin de petites dimensions). Selon un autre mode d'exécution, cette micro-piscine peut être montée sur roues de sorte à pouvoir être déplacée d'un lieu à un autre, au moyen d'un véhicule tracteur, à la manière d'une remorque ou d'une caravane.

Les piscines de dimensions très réduites plus particulièrement destinées à la nage individuelle stationnaire restent encore dans le domaine de la spéculation et les diverses constructions proposées à ce jour n'ont pas abouti à une exploitation prometteuse, en raison, notamment, de la non résolution de problèmes que pose ce type d'article, tels que, par exemple :
- l'inconfort d'une utilisation lorsque la température ambiante est basse ;
- l'impossibilité d'éviter les projections d'eau en tous sens dans l'environnement du bassin ;
- l'absence de sensations comparables à celles qui sont procurées par la nage dans des bassins de grandes dimensions ;
- la difficulté de maintenir le nageur dans la partie centrale et dans l'axe du bassin.

On a déjà proposé (par exemple WO-01/12123 et WO- 2004/012827) de recouvrir un petit bassin agencé pour la pratique de la nage stationnaire d'un toit ou dôme de protection ouvrant pour permettre l'entrée du nageur dans le bassin. Dans ce cas, si la prévision d'une piscine fermée par un dôme ou couverture ouvrante peut constituer un moyen permettant d'éviter les projections d'eau autour du bassin, elle ne supprime pas l'inconfort qui résulterait inévitablement d'une utilisation lorsque la température ambiante est basse. En outre, du fait de la fermeture complète du bassin par une couverture, le nageur se trouve confiné dans un espace clos très restreint et peut donc se trouver angoissé par cette claustration.

Dans le document US-3.648.300 est décrite une piscine transportable comprenant un bassin de natation et deux cabines de déshabillage. Le bassin de natation est installé au centre d'un espace clos tandis que les cabines de déshabillage sont placées à distance dudit bassin, l'ensemble étant supporté par des roues.

Le document US-3.859.673 décrit un abri destiné à être positionné sur le bord d'un bassin de natation enterré, au-dessus du niveau supérieur de l'eau contenue dans ce bassin, lequel est accessible au moyen d'une échelle.

Différents dispositifs ont été projetés pour assurer le maintien du nageur dans la partie centrale et dans l'axe du bassin. Par exemple, dans le document WO-01/12123 précédemment cité, il est proposé d'attacher le nageur sur un support ventral fixé au fond et au centre du bassin, tandis que selon les documents GB-2 382 525 et WO-2004/ 012827, il est envisagé de relier le nageur au moyen de deux sangles souples, aux parois longitudinales opposées du bassin. Ces dispositifs ont pour inconvénient d'immobiliser le nageur au centre de la piscine sans lui procurer la sensation d'évoluer dans un bassin de grande longueur. Pour pallier cet inconvénient, il est prévu, dans le document WO-2004/ 012827, de réaliser, au moyen de canaux ménagés dans les parois longitudinales de la piscine, un retour, vers l'avant de celle-ci, du flux d'eau créé par les mouvements du nageur. Toutefois, un tel procédé nécessite une construction très particulière du bassin dont le coût se trouve ainsi augmenté de manière dissuasive.

Des agencements du bord supérieur des piscines destinées à la pratique de la nage stationnaire, pour éviter l'éclaboussement sont, par exemple, décrits dans les documents GB-2 382 525 et US-5 787 519. Selon le document GB-7382525, le bord supérieur de la piscine présente une forme concave déflectrice destinée à briser les vagues et un sommet lisse, tandis que suivant le document US-5 787 519, le bord supérieur de la piscine à débordement est constitué par un rebord ou lèvre de section sensiblement triangulaire entourée d'une gouttière périphérique qui recueille l'eau du débordement. Les résultats obtenus par ces deux agencements sont très insuffisants.

Le document US-5 787 519 divulgue une piscine selon le préamble de la revendication 1.

Un objet de l'invention est de remédier aux inconvénients et insuffisances des micro-piscines ou piscines de petites dimensions, permettant la pratique de la nage stationnaire, comprises dans l'état de la technique, de sorte à mettre à disposition des collectivités, ou des professionnels, ou des particuliers, une piscine de dimensions modestes permettant un grand confort d'usage et un coût de fonctionnement minimal.

L'invention est définie par le dispositif de la revendication 1.

Selon une première disposition caractéristique, la piscine hors-sol suivant l'invention est constituée de trois parties constituant un ensemble compact, ou agencées de manière à pouvoir être assemblées en formant un ensemble compact, ces trois parties comprenant : - un bassin apte à contenir un volume d'eau et comportant un fond, deux parois longitudinales et deux parois d'extrémité ; - une cabine de deshabillage-rhabillage et /ou de douche accolée à l'une desdites parois ou côtés du bassin ; - et un sas communiquant avec cette cabine et comprenant un volume supérieur surmontant la partie du bassin adjacente à ladite cabine et délimité par deux parois latérales, une paroi frontale, et une paroi de couverture, ladite paroi frontale comportant une ouverture communiquant avec l'espace libre au-dessus du bassin et cette ouverture est munie d'une porte.

On conçoit que grâce à un tel agencement, le bassin se trouve couvert par un sas en surplomb, par exemple sur environ le quart arrière de sa longueur, et que le nageur peut ainsi s'isoler dans la cabine chauffée pour se déshabiller et pénétrer ensuite dans le bassin; ou ressortir ultérieurement de l'eau pour se rhabiller, en traversant d'abord le sas, également chauffé, sans être en contact avec de l'air froid environnant, ceci pour un usage par tous temps en extérieur, ou simplement pour un confort maximal d'utilisation, en intérieur.

Selon un mode d'exécution avantageux, le bassin présente, vu de dessus, une forme octogonale irrégulière comprenant deux grands côtés parallèles ou approximativement parallèles, correspondant aux parois longitudinales dudit bassin dont les parois avant et arrière sont constituées de trois faces, raccordées les unes aux autres et auxdites parois longitudinales en formant des angles de 120° ou voisins de 120°; d'autre part, les trois faces formant la paroi avant ou paroi frontale du bassin s'inclinent en direction du fond de ce dernier.

Grâce à cette conformation, les mouvements de nage du nageur entraînent la création et l'entretien de flux naturels d'eau le long des parois longitudinales du bassin, en direction de la paroi frontale de ce dernier d'où ils se trouvent déviés et rassemblés pour former un courant de sens opposé face au nageur. Cette circulation naturelle de l'eau donne la sensation de la nage dans un bassin beaucoup plus grand.

Selon une autre disposition caractéristique, la piscine est du type à débordement et son bord supérieur périphérique présente un profit arrondi, par exemple demi-circulaire ou sensiblement demi-circulaire, sur toute sa longueur.

Cette disposition a pour effet, d'une part, de permettre "l'enroulement" des vagues produites par les mouvements du nageur, sur les bords arrondis du bassin et évitant ainsi leur projection hors de ce dernier, et, d'autre part, d'éliminer le phénomène de clapot désordonné et celui de résonance qui amplifie la vague qui pourrait se créer rapidement et perturber la nage.

Selon une autre disposition caractéristique, le bord supérieur du bassin est ceinturé par une gouttière périphérique extérieure permettant de recueillir les débordements d'eau et de ramener rapidement l'eau dans le système de recyclage habituel, cette gouttière était dimensionnée pour constituer en réservoir tampon. D'autre part, grâce à cette caractéristique, les bulles d'air générées par les mouvements du nageur sont libérées et éliminées sur le chemin du retour de l'eau avant sa réintroduction dans le bassin, ce qui permet d'éviter l'introduction d'une eau trouble d'aspect écumeux, dans celui-ci.

Selon une autre disposition caractéristique, la piscine compacte selon l'invention comprend un dispositif de retenue dynamique qui, en combinaison avec la forme étudiée du bassin, permet une nage stationnaire selon laquelle l'utilisateur peut nager de manière continue, à son propre rythme, sans changements incessants imposés de direction, comme en eau libre, ce dispositif de retenue étant constitué d'un lien souple élastique dont l'une des extrémités est reliée à un harnais destiné à être fixé sur le nageur et dont l'autre extrémité est agencée pour pouvoir être fixée, de préférence de façon amovible, à la paroi arrière de la piscine ou à un point fixe disposé à proximité de ladite paroi.

Selon une autre disposition caractéristique, au moins la partie centrale de la paroi antérieure de la piscine est constituée, sur au moins une partie de sa hauteur, par au moins un panneau vitré ou autre surface transparente.

Grâce à cette disposition, il est possible d'observer, de l'extérieur, le nageur sous l'eau, tandis que celui ci peut avoir une vision de l'extérieur.

Les évolutions du nageur dans l'eau peuvent être visionnées, par exemple, à l'aide d'une caméra qui, couplée :
- à un moniteur TFT avec circuit vidéo intégré, peut permettre un auto-contrôle et une auto-correction, en temps réel, des mouvements de nage du baigneur ; ou
- à un système de télétransmission permettant de surveiller le bain des enfants.

Ladite partie centrale transparente, dans un registre plus ludique, peut aussi permettre, au nageur, de visionner un film, ou une émission de télévision, ou de consulter son ordinateur (piloté depuis la cabine ou Internet, (en mode fixe), en même temps qu'il s'entraîne.

Outre les équipements habituels d'une piscine tels que, par exemple : système de recyclage, de traitement et de chauffage de l'eau, la piscine selon l'invention peut encore intégrer différents agencements ou équipements procurant des avantages ou résultats intéressants, ou étendant ses domaines d'applications. Par exemple :
- un système de mesure de l'effort fourni, des temps de nage, des mouvements,...couplé au système de retenue dynamique du nageur et permettant une télémétrie des performances consultable en direct ;
- une chaîne Hi-Fi pour écouter de la musique en surface ;
- un écran d'ordinateur et de télévision installé devant la paroi frontale vitrée, pour permettre de visionner des cassettes vidéo, des DVD, des programmes de télévision, ...
- un casque UHF étanche relié au nageur pour écoute individuelle, par exemple pour accès aux multimédias, en nageant ;
- un système de liaison satellite entre l'écran vidéo et le démodulateur satellite, VHF,TNT, ...de l'habitation ;
- une caméra installée à coté de l'écran de télévision et reliée à ce dernier, permettant au nageur de se visionner et de corriger ainsi ses mouvements en direct, cette même caméra permettent également une télésurveillance depuis le téléviseur familial,
- installation, dans la cabine, d'un écran d'ordinateur, d'un téléviseur, d'un réfrigérateur, d'un sauna, d'un tapis de marche, etc.

Les buts, caractéristiques et avantages ci-dessus, et d'autres encore, ressortiront mieux de la description détaillée qui suit et des dessins annexés dans lesquels :
La figure 1 est une vue en perspective, avec arrachement partiel, d'un exemple de réalisation de la piscine hors-sol compacte et polyvalente selon l'invention.
La figure 2 est une vue en plan de cette piscine.
La figure 3 est une vue en coupe longitudinale de cette dernière.
La figure 4 est une vue en coupe transversale du bassin.
La figure 5 est une vue de détail et en coupe longitudinale de l'extrémité avant du bassin.
La figure 6 est une vue en plan du bassin, illustrant le courant d'eau naturel créé et entretenu par les mouvements de natation du nageur.

On se réfère auxdits dessins pour décrire un exemple de réalisation avantageux, quoique nullement limitatif, de la piscine hors sol compacte et polyvalente selon l'invention.

Cette piscine compacte est plus particulièrement remarquable en ce qu'elle est constituée par un ensemble monobloc, autonome et déplacable sans démontage, comprenant : - un bassin 1 apte à contenir un volume d'eau et comportant un fond 1A, deux parois longitudinales 1 B et deux parois d'extrémité 1C et 1D ; - une cabine de déshabillage - rhabillage 2 accolée à l'une desdites parois ou côtés du bassin ; - et un sas 3 établissant la communication entre la cabine 2 et le bassin 1, ce sas comprenant un volume supérieur 4 surmontant la partie 1' du bassin adjacente à ladite cabine et étant délimité par deux parois latérales 3A, une paroi de couverture 3B, et une paroi frontale 5, cette dernière comportant une ouverture communiquant avec l'espace libre ménagé au-dessus du bassin, cette ouverture étant munie d'une porte 6. De préférence, le bassin présente une forme allongée et la cabine de deshabillage-rhabillage est accolée à l'une des parois d'extrémité ou petits côtés du bassin que l'on nommera conventionnellement "extrémité postérieure" dans la suite du présent exposé, et le volume supérieur du sas surmonte la partie extrême 1' du bassin adjacente à ladite cabine, laquelle se trouve ainsi isolée du bassin.

Selon un autre mode d'exécution, la micro-piscine selon l'invention peut être constituée de trois parties (bassin 1, cabine 2, sas 3) agencées de manière à pouvoir être assemblées aisément et rapidement, de façon à former un ensemble compact, après assemblage.

De manière avantageuse, la cabine 2 est munie d'un moyen de chauffage qui peut être constitué par tout appareil approprié conformé à la réglementation et elle inclut les équipements habituels d'une cabine de bain. Elle peut aussi disposer de différents autres équipements répondant à divers besoins, comme indiqué précédemment, tels que douche, W.C. chimique, réfrigérateur, table à langer, etc.

La cabine 2 est munie d'une porte d'accès 2a équipée d'un système d'ouverture 2b fonctionnent par introduction d'une carte personnalisée ou non (carte bancaire, carte de membre d'une association ou autre), ou d'un jeton.

Alternativement, elle peut être munie d'un moyen d'ouverture classique (poignée ou autre).

Le sas 3 est également chauffé, par exemple par le même appareil qui assure le chauffage de la cabine 2, ou par un appareil distinct.

Le sas 3 est placé en surplomb d'une portion arrière 1' du bassin, par exemple sur environ le quart arrière de la longueur totale de celui-ci, ce qui peut représenter une avancée de l'ordre de 80 cm au-dessus de la surface de l'eau.

La porte avant du sas peut être constituée par deux vantaux 6A, 6B assujettis, chacun, à un système de rappel automatique en position de fermeture, connu en soi. La partie inférieure des vantaux 6A, 6B est munie d'une bavette souple 6C qui plonge dans la partie supérieure du bassin, par exemple sur quelques centimètres, ces bavettes assurant l'étanchéité du sas en présence d'air froid.

Un rideau souple 16 peut être avantageusement installé au dessus de la paroi postérieure 1 D de sorte à établir une séparation entre la portion extrême 1' du bassin et la cabine 2 et ainsi éviter les projections d'eau dans ladite cabine.

Le bassin 1 est de dimensions réduites. Il est par exemple dimensionné pour qu'un nageur de grande taille puisse effectuer des mouvements de nage (par exemple de brasse, de nage papillon ou de dos crawlé) parfaitement à l'aise. Par exemple, il peut présenter une longueur de l'ordre de 3 m à 3,6 m, une largeur de l'ordre de 1,10 m à 2 m et une profondeur de l'ordre de 0,90 m à 1,20 m, l'ensemble de la piscine compacte pouvant présenter un volume hors-tout de l'ordre de 2 m x 2 m x 5,2 m. Ces dimensions peuvent varier, mais doivent rester dans le domaine des tailles "domestiques" de sorte à pouvoir loger lesdits ensembles dans un espace réduit tel que : petit jardin, garage, cabinet de Kinésithérapeute, etc.

Le bassin est réalisé dans un matériau doté de bonnes qualités d'isolation thermique et ses parois latérales présentent une épaisseur relativement importante (de l'ordre de 10 cm).

L'invention est, de manière plus particulièrement intéressante, applicable aux piscines à débordement constant. Dans ce cas, le bord supérieur périphérique 7 du bassin 1 présente un profil arrondi, de préférence demi-circulaire ou sensiblement demi-circulaire et ledit bord supérieur est ceinturé par une gouttière périphérique extérieure 8 permettant de collecter les débordements d'eau et de ramener rapidement l'eau recueillie dans un système de recyclage connu en soi.

Le bord supérieur du bassin 1 peut être muni d'ailerons escamotables 9 que l'on peut déployer, par exemple en prévision d'une occupation ludique de la piscine par des enfants ou des adolescents. Ces ailerons 9 peuvent occuper une position rabattue le long des parois du bassin, ou une position relevée (figure 4), suivant laquelle ils se trouvent inclinés en direction de la gouttière 8, de sorte à se déverser dans celle-ci.

La gouttière peut comporter un système d'isolation thermique flottant afin de limiter les pertes de calories à l'air libre. Ce système d'isolation peut être constitué par des plaques flottantes de polystyrène 14 logées dans la gouttière 8 (figure 5), permettant le libre retour de l'eau se déversant dans la gouttière 8 sous haute couverture thermique.

Un réservoir auxiliaire 10 dans lequel se déverse la gouttière est intégré à la structure de la piscine, ce réservoir étant disposé contre la paroi postérieure 1 D du bassin. Ce réservoir qui peut avoir une contenance de l'ordre de 300 litres, constitue un tampon volumétrique, permettant de garder un niveau d'eau constant dans le bassin, lorsque plusieurs personnes pénètrent dans ledit bassin. Il est raccordé au système de recyclage habituel de la piscine.

Les retours d'eau dans le bassin s'effectuent à travers la paroi postérieure 1D du bassin, par deux buses centro-latérales 15, raccordées à la gouttière périphérique extérieure 8 ou au réservoir auxiliaire 10 et orientées obliques vers l'extérieur par rapport à l'axe longitudinal du bassin, de façon telle qu'elles participent à la création et au renforcement des courants d'eau décrits dans la suite du présent exposé.

Selon un mode d'exécution avantageux, le bassin 1 présente, vu de dessus, une forme octogonale irrégulière comprenant deux grands côtés parallèles ou approximativement parallèles, correspondant aux parois longitudinales 1B dudit bassin dont les parois avant 1C et arrière 1D sont constituées de trois faces raccordées les unes aux autres et auxdites parois longitudinales 1 B en formant des angles de 120° ou voisins de 120°.

En outre, les trois faces formant la paroi avant ou paroi frontale 1C du bassin sont inclinées en direction du fond 1A de ce dernier, lesdites faces forment, par exemple, un angle de l'ordre de 120° avec ledit fond 1A.

Avec cette conformation, lorsque le nageur N (figure 6) pratique la nage dite "nage stationnaire" en utilisant un système de retenue dynamique et se trouve en action dans la partie centrale du bassin, un volume d'eau est mis en mouvement en direction de la paroi postérieure 1D du bassin, ce volume d'eau se trouve divisé par la conformation de cette paroi dont les faces inclinées 1 D' forcent les deux courants d'eau ainsi créés à se diriger vers l'avant, le long des parois longitudinales 1B du bassin, ces courants d'eau se trouvant déviés par les faces inclinées 1C' et rassemblés dans la partie antérieure dudit bassin et déviés vers l'arrière, dans l'axe dudit bassin, face au nageur. Ce mouvement naturel d'eau permet au nageur de rester "en ligne" et lui donne la sensation d'espace infini, malgré la taille réduite dudit bassin.

Les angles internes du bassin supérieur à 90°, idéalement de l'ordre de 120°, permettent de créer un contre-courant face au nageur, sans tourbillons et avec peu de bulles, auto-alimenté par ce dernier et contribuant à son maintien "en ligne".

Selon une autre disposition caractéristique, la piscine compacte selon l'invention comprend un dispositif de retenue dynamique qui, en combinaison avec la forme étudiée du bassin, permet une nage stationnaire selon laquelle l'utilisateur peut nager de manière continue, à son propre rythme, sans changements incessants imposés de direction, comme en eau libre, ce dispositif de retenue étant constitué d'un lien souple élastique 11 dont l'une des extrémités est reliée à une ceinture ou à un harnais 12 destiné à être fixé sur le nageur et dont l'autre extrémité est agencée pour pouvoir être fixée, de préférence de façon amovible, à la paroi arrière 1D de la piscine ou à un point fixe disposé à proximité de ladite paroi.

Un tel dispositif de retenue est, par exemple, décrit et revendiqué dans un précédent brevet N° FR-2.896.997 du déposant, tandis qu'un lien souple élastique est, par exemple, décrit dans un autre précédent brevet du déposant N° FR-2.917.143.

Suivant un mode d'exécution intéressant, au moins la partie centrale 1C" de la paroi antérieur 1C du bassin 1 est constituée, sur au moins une partie de sa hauteur, par au moins un panneau vitré 13. Ce panneau vitré occupe, par exemple, les trois-quarts de la hauteur de ladite partie centrale, en surplomb à l'avant du bassin 1 permettant, d'une part, le visionnage direct du nageur sous l'eau, et, d'autre part, le visionnage, par le nageur, le cas échéant, d'un écran installé derrière le panneau vitré.

Ledit panneau peut être constitué en deux parties disposées l'une au dessus de l'autre.

La machinerie de la piscine (dispositifs de circulation, chauffage et filtration de l'eau, ...) est réalisée de la façon habituelle et elle est intégrée à la structure de ladite piscine et accessible par l'extérieur.

On comprend que la piscine hors-sol compacte et polyvalente selon l'invention s'adresse aussi bien :
- aux bébés et enfants qui peuvent ainsi jouer dans l'eau même en hiver ;
- aux personnes âgées ou non qui ont envie de s'offrir en toute sécurité un moment de détente et/ou de sport ;
- aux nageurs sportifs qui veulent s'entraîner chez eux ;
- aux personnes actives qui disposent de peu de temps pour se détendre après le travail ;
- aux kinésithérapeutes ;
- et à toute personne ayant plaisir à se trouver dans l'eau.

Pour l'installer, il suffit d'une aire libre, couverte ou non, d'environ 6 m sur 3 m. Une arrivée d'eau classique du type tuyau d'arrosage, un point d'évacuation accessible (50 m) des eaux usées (douche et trop-plein du débordement) et un point d'accessibilité (50 m) au courant électrique (4 kW minimum) sont également nécessaire.

L'impact environnemental est donc réduit au minimum proportionnellement à l'étendue de ses domaines d'utilité.

Son bilan de fonctionnement est sans équivalent en termes de consommation d'eau, de produits chimiques de traitement et d'énergie.

## Revendications

1. Piscine hors-sol compacte et polyvalente, plus particulièrement destinée à la pratique de la nage stationnaire, qui comprend une première partie: un bassin (1) apte à contenir un volume d'eau et comportant un fond (1A), deux parois longitudinales (1 B) et deux parois d'extrémité (1 C, 1D),
**caractérisée en ce que** ladite piscine comprend également deux autres parties:
- une cabine de déshabillage-rhabillage et/ou de douche (2) accolée à l'une desdites parois du bassin (1) ;
- un sas (3) établissant la communication entre cette cabine (2) et le bassin (1), ce sas comprenant un volume supérieur (4) surmontant la partie (1') du bassin adjacente à ladite cabine (2) et étant délimité par deux parois latérales (3A), une paroi frontale (5) et une paroi de couverture (3B), ladite paroi frontale (5) comportant une ouverture communiquant avec l'espace libre au-dessus du bassin (1) et cette ouverture est munie d'une porte (6),
et **en ce que** ces trois parties constituent un ensemble compact, ou sont agencées de manière à pouvoir être assemblées en formant un ensemble compact.

2. Piscine hors-sol selon la revendication 1, **caractérisée en ce que** la cabine de deshabillage-rhabillage et/ou de douche (2) est accolée à l'une des parois d'extrémité (1D) du bassin (1) et le volume supérieur (4) du sas (3) surmonte la partie extrême (1') dudit bassin adjacente à ladite cabine.

3. Piscine hors-sol selon l'une des revendications 1 ou 2, **caractérisée en ce que** ladite porte (6) du sas (3) comporte deux ventaux (6A, 6B) assujettis à un moyen de rappel automatique en position de fermeture connu en soi.

4. Piscine hors-sol selon l'une quelconque des revendications 1 à 3, **caractérisée en ce que** la partie inférieure de la porte (6) ou de chaque ventail (6A, 6B) de ladite porte, est munie d'une bavette souple (6C) plongeant dans la partie supérieure du bassin (1).

5. Piscine hors-sol selon l'une quelconque des revendications 1 à 4, **caractérisée en ce que** le bassin (1) présente, vu de dessus, une forme octogonale irrégulière comprenant deux grands côtés parallèles ou approximativement parallèles, correspondant aux parois longitudinales (1B) dudit bassin dont les parois avant et arrière (1C, 1D) sont constituées de trois faces, raccordées les unes aux autres et auxdites parois longitudinales (1B) en formant des angles, les trois faces (1C', 1C") constituant la paroi avant ou paroi frontale (1C) du bassin s'inclinant en direction du fond (1A) de ce dernier.

6. Piscine hors-sol selon l'une quelconque des revendications 1 à 5, du type à débordement constant, **caractérisée en ce que** le bord supérieur (7) des parois latérales (1B, 1C, 1D) du bassin (1) présente un profil arrondi, de préférence demi-circulaire ou sensiblement demi-circulaire.

7. Piscine hors-sol suivant la revendication 6, **caractérisée en ce que** le bord supérieur du bassin est ceinturé par une gouttière périphérique extérieure (8) permettant de recueillir les débordements d'eau et de ramener rapidement l'eau dans le système de recyclage, cette gouttière étant dimensionnée pour constituer un réservoir tampon.

8. Piscine hors-sol selon la revendication 7, **caractérisée en ce qu'**elle comporte un réservoir auxiliaire (10) accolé à l'extrémité arrière du bassin (1) et dans lequel se déverse la gouttière périphérique (8), ledit réservoir auxiliaire étant raccordé au système de recyclage de la piscine.

9. Piscine hors-sol selon l'une des revendications 6 ou 7, **caractérisée en ce qu'**elle comporte deux buses (15) raccordées à la gouttière périphérique extérieure (8) ou au réservoir auxiliaire (10) et orientées obliques vers l'extérieur par rapport à l'axe longitudinal du bassin, de façon telle qu'elles participent à la création et au renforcement des courants d'eau.

10. Piscine hors-sol suivant l'une des revendications 7 ou 8, **caractérisée en ce que** la gouttière (8) est munie d'un système d'isolation flottant (14), permettant de limiter les pertes de calories à l'air libre.

11. Piscine hors-sol selon l'une quelconque des revendications 6 à 10, **caractérisée en ce que** ses parois latérales (1B, 1C, 1D) sont équipées d'ailerons escamotables (9) qui, en position active relevée, se déversent dans la gouttière (8).

12. Piscine hors-sol suivant l'une quelconque des revendications 1 à 11, **caractérisée en ce qu'**au moins la partie centrale (1C") de la paroi antérieure (1C) du bassin (1) est constituée par au moins une vitre ou panneau vitré (13).

13. Piscine hors-sol selon l'une quelconque des revendications 1 à 12, **caractérisée en ce qu'**elle comprend un dispositif de retenue dynamique qui, en combinaison avec la forme étudiée du bassin, permet une nage stationnaire selon laquelle l'utilisateur peut nager de manière continue, sans changements incessants imposés de direction, ce dispositif de retenue étant constitué d'un lien souple élastique (11) dont l'une des extrémités est reliée à un harnais (12) destiné à être fixé sur le nageur (N) et dont l'autre extrémité est agencée pour pouvoir être fixée, de préférence de façon amovible, à la paroi arrière (1 D) de la piscine ou à un point fixe disposé à proximité de ladite paroi.

## Patentansprüche

1. Kompaktes und polyvalentes oberirdisches Schwimmbecken, insbesondere bestimmt für das Ausüben des stationären Schwimmens, welches einen ersten Teil aufweist: ein Becken (1), das geeignet ist, ein Wasservolumen aufzunehmen und einen Boden (1A) aufweist, zwei Längswände (1B) und zwei Stirnseitenwände (1C, 1 D), **dadurch gekennzeichnet, dass** das genannte Schwimmbecken auch zwei weitere Teile umfasst:
- ein An/Umkleideraum und / oder eine Duschkabine (2) angrenzend an einer der Seitenwände des Beckens (1);
- eine Schleusenkammer (3), zwischen der Kabine (2) und dem Becken (1), wobei die Kammer ein zusätzliches oberes Volumen (4) überragend den Teil (1') des Beckens benachbart zu der Kabine aufweist und durch zwei Seitenwände (3A), eine Stirnwand (5) und eine Deckwand (3B) begrenzt ist, wobei die Vorderwand (5) mit einer Öffnung versehen ist, um mit dem Raum oberhalb des Beckens in Verbindung zu stehen und diese Öffnung mit einer Tür (6) versehen ist,
- und wobei diese drei Teile eine kompakte Einheit bilden oder derart angeordnet sind, dass diese zu einer kompakten Einheit zusammengebaut werden können.

2. Oberirdisches Schwimmbecken nach Anspruch 1, **dadurch gekennzeichnet, dass** der An/Umkleideraum und/oder die Duschkabine (2) angrenzend an einer der Stirnseiten (1 D) des Beckens (1) angrenzt und das obere Volumen (4) der Kammer (3) über den höchsten Teil (1') des, der besagten Kabine gegenüberliegenden Beckens hinausragt.

3. Oberirdisches Schwimmbecken nach einem der Ansprüche 1 oder 2, **dadurch gekennzeichnet, dass** die Tür (6) der Kammer (3) zwei Türblätter (6a, 6b) umfasst, die an einer Einrichtung zur automatischen Rückführung in die an sich bekannte Schließstellung befestigt sind.

4. Oberirdisches Schwimmbecken nach einem der Ansprüche 1 bis 3, **dadurch gekennzeichnet, dass** der untere Teil der Tür (6) oder jedes Türblatt (6A, 6B) der Tür mit einem flexiblen Lappen (6C), der in den oberen Teil des Beckens (1) eintaucht.

5. Oberirdisches Schwimmbecken nach einem der Ansprüche 1 bis 4, **dadurch gekennzeichnet, dass** das Becken (1), von oben betrachtet, eine unregelmäßige achteckige Form mit zwei langen parallelen oder nahezu parallelen Seiten aufweist, die den Längswänden (1 B) des genannten Beckens entsprechen, wobei die vorderen und hinteren Wände (1 C, ID) aus drei miteinander verbunden Segmenten besteht und mit den Längswänden (1 B) unter Bildung von Winkeln, wobei die drei Segmente (1C', 1C"), die die Vorderwand oder Rückwand 5 (1 C) des Beckens bilden, sich in Richtung zum Boden (1A) hin neigen.

6. Oberirdisches Schwimmbecken nach einem der Ansprüche 1 bis 5, des Typs mit konstantem Überlauf, **dadurch gekennzeichnet, dass** der obere Rand (7) der Seitenwände (1 b, 1 c, ID) des Beckens (1) eine abgerundetes, vorzugsweise ein halbkreisförmiges oder im Wesentlichen halbkreisförmiges Profil aufweisen.

7. Oberirdisches Schwimmbecken nach Anspruch 6, **dadurch gekennzeichnet, dass** der obere Rand des Beckens durch eine äußere Umfangsrinne (8) zum Sammeln des überlaufenden Wassers und zum schnellen sammeln des Wasser in dem Kreislaufsystem, wobei dieser Kanal so dimensioniert ist, um einen Pufferspeicher bereitzustellen.

8. Oberirdisches Schwimmbecken nach Anspruch 7, **dadurch gekennzeichnet, dass** sich ein Hilfsbehälter (10) an das hinteren Ende des Behälters (1) anschließt, in welchen die Umfangsrinne (8) mündet, wobei der Hilfsbehälter mit dem Kreislaufsystem des Beckens verbunden ist.

9. Oberirdisches Schwimmbecken nach einem der Ansprüche 6 oder 7, **dadurch gekennzeichnet, dass** zwei Düsen (15) an der äußeren umlaufenden Rinne (8) oder dem Hilfsbehälter (10) verbunden sind und schräg nach Außen relativ zu der Längsachse des Beckens orientiert sind, so dass sie der Erzeugung und der Verstärkung von Wasserströmen beitragen.

10. Oberirdisches Schwimmbecken nach einem der Ansprüche 7 oder 8, **dadurch gekennzeichnet, dass** die Rinne (8) mit einem schwimmenden Isolationssystem (14) ausgerüstet ist, um die Verluste der Wärme an die Luft zu begrenzen.

11. Oberirdisches Schwimmbecken nach einem der Ansprüche 6 bis 10, **dadurch gekennzeichnet, dass** seine Seitenwände (1 B, 1C, 1D) mit abklappbaren Flügel (9) ausgestattet sind, die, in einer angehobenen Arbeitsstellung in die Rinne (8) münden.

12. Oberirdisches Schwimmbecken nach einem der Ansprüche 1 bis 11, **dadurch gekennzeichnet, dass** zumindest der Mittelabschnitt (1 C ") der vorderen Wand (1 C) des Beckens (1) mindestens eine Scheibe oder Glasscheibe (13) aufweist.

13. Oberirdisches Schwimmbecken nach einem der Ansprüche 1 bis 12, **dadurch gekennzeichnet, dass** es eine Vorrichtung für einen dynamischen Rückhalt umfasst, die in Kombination mit der vorgesehenen Form des Beckens ein ortsfestes Schwimmen durch den Benutzer ermöglicht, so dass der Benutzer ohne ständige Richtungsänderungen kontinuierlich schwimmen kann, wobei diese Vorrichtung aus einem elastischen flexiblen Band (11) besteht, dessen eines Ende mit einem Gurt (12) ausgestattet ist, um den Schwimmer (N) daran zu befestigen und das andere Ende ausgebildet ist vorzugsweise lösbar mit der Rückwand (1 D) des Beckens oder an einen festen Punkt, der nahe der genannten Rückwand ausgebildet ist, befestigt zu werden.

## Claims

1. An above-ground multi-purpose compact pool, more particularly intended for practicing stationary swimming, which comprises a first part: a basin (1) capable of containing a volume of water and comprising a bottom (1A), two longitudinal walls (1B) and two end walls (1C, 1D),
**characterised in that** said pool also comprises two other parts:
- a changing cabin and/or shower cubicle (2) adjoined to one of said walls of the basin (1); and
- an enclosure chamber (3) establishing a communication between said cabin or cubicle (2) and the basin (1), said communication chamber comprising an upper volume (4) surmounting the part (1') of the basin, that is adjacent to said cabin or cubicle (2) and being delimited by two side walls (3A), a front wall (5) and a cover wall (3B), said front wall (5) comprising an opening communicating with the free space above the basin (1) and said opening is provided with a door (6),
and that said three parts constitute a compact assembly or are arranged to be capable of being assembled forming a compact assembly.

2. An above-ground pool according to claim 1 **characterised in that** the changing cabin and/or shower cubicle (2) is in adjoining relationship with one of the end walls (1D) of the basin (1) and the upper volume (4) of the enclosure chamber (3) surmounts the end part (1') of said basin, that is adjacent to said cabin or cubicle.

3. An above-ground pool according to one of claims 1 and 2 **characterised in that** said door (6) of the enclosure chamber (3) comprises two leaves (6A, 6B) subjected to a per se known means for automatic return to the closed position.

4. An above-ground pool according to any one of claims 1 to 3 **characterised in that** the lower part of the door (6) or each leaf (6A, 6B) of said door is provided with a flexible flap (6C) extending downwardly into the upper part of the basin (1).

5. An above-ground pool according to any one of claims 1 to 4 **characterised in that** seen from above the basin (1) is of an irregular octagonal shape comprising two parallel or approximately parallel large sides corresponding to the longitudinal walls (1B) of the basin, of which the front and rear walls (1C, 1D) are formed by three faces connected to each other and to said longitudinal walls (1B) forming angles, the three faces (1C', 1C") constituting the front wall or frontal wall (1C) of the basin being inclined in the direction of the bottom (1A) of the latter.

6. An above-ground pool according to any one of claims 1 to 5 of the constant overflow type, **characterised in that** the upper edge (7) of the side walls (1B, 1C, 1D) of the basin (1) are of a rounded profile, preferably being semi-circular or substantially semi-circular.

7. An above-ground pool according to claim 6 **characterised in that** the upper edge of the basin is ringed by an external peripheral gutter (8) for collecting overflow water and rapidly returning the water to the recycling system, said gutter being of such a dimension as to constitute a buffer reservoir.

8. An above-ground pool according to claim 7 **characterised in that** it comprises an auxiliary reservoir (10) in adjoining relationship with the rear end of the basin (1) and into which the peripheral gutter (8) discharges, said auxiliary reservoir being connected to the pool recycling system.

9. An above-ground pool according to one of claims 6 and 7 **characterised in that** it comprises two nozzles (15) connected to the external peripheral gutter (8) or to the auxiliary reservoir (10) and oriented obliquely towards the exterior with respect to the longitudinal axis of the basin in such a way that they participate in the creation and enhancement of the water currents.

10. An above-ground pool according to one of claims 7 and 8 **characterised in that** the gutter (8) is provided with a floating insulation system (14) permitting heat losses to the open air to be limited.

11. An above-ground pool according to any one of claims 6 to 10 **characterised in that** its side walls (1B, 1C, 1D) are provided with retractable wing flaps (9) which in the raised active position discharge into the gutter (8).

12. An above-ground pool according to any one of claims 1 to 11 **characterised in that** at least the centre part (1C") of the front wall (1C) of the basin (1) is formed by at least one glass pane or glazed panel (13).

13. An above-ground pool according to any one of claims 1 to 12 **characterised in that** it comprises a dynamic retaining device which in combination with the designed shape of the basin permits stationary swimming whereby the user can swim continuously without the imposition of constant changes in direction, said retaining device being formed by a flexible elastic leash (11) of which one of the ends is connected to a harness (12) intended to be fixed on the swimmer (N) and of which the other end is arranged so that it can be fixed, preferably removably, to the rear wall (1D) of the pool or to a fixed point disposed in the proximity of said wall.
